# EUROPÄISCHE PATENTSCHRIFT

(11) **EP 2 958 808 B1**
(45) Veröffentlichungstag und Bekanntmachung des Hinweises auf die Patenterteilung: **02.08.2017**
(21) Anmeldenummer: 13753100.0
(22) Anmeldetag: 16.08.2013
(51) Int. Cl.: B65B 53/06

(54) **SCHRUMPFTUNNELANLAGE ZUM AUFSCHRUMPFEN EINER SCHRUMPFFOLIE AUF PACKFORMATIONEN**
SHRINK TUNNEL SYSTEM FOR SHRINKING A SHRINK FILM ONTO PACKAGE FORMATIONS
SYSTÈME DE TUNNEL DE RÉTRACTION PERMETTANT DE RÉTRACTER UN FILM RÉTRACTABLE SUR DES EMBALLAGES

(30) Priorität: 22.02.2013 DE 102013101782
(43) Veröffentlichungstag der Anmeldung: 30.12.2015
(73) Patentinhaber: KHS GmbH, 44143 Dortmund (DE)
(72) Erfinder: SCHILLING, Christian, 34519 Diemelsee (DE)
(86) Internationale Anmeldenummer: PCT/EP2013/002472
(87) Internationale Veröffentlichungsnummer: WO 2014/127790

(56) Entgegenhaltungen:
- EP-A1- 0 538 925
- EP-A1- 2 319 769
- EP-A1- 2 554 483
- WO-A2-2008/021243
- GB-A- 1 200 898
- US-A- 3 357 153
- US-A- 3 897 671

## Beschreibung

Die Erfindung betrifft eine Schrumpftunnelanlage mit verbessertem Strömungsverhalten gemäß dem Oberbegriff des Patentanspruches 1. Schrumpftunnelanlagen zum Aufschrumpfen einer Schrumpffolie auf Packformationen zur Verwendung in so genannten "Shrink-Packern", d.h. bei Packern bzw. Packanlagen zum Verpacken von Packformationen mit Schrumpffolie, sind hinreichend bekannt.
Unter Packformationen sind die unterschiedlichsten, mit Schrumpffolie zu verpackenden Packgüter zu verstehen, insbesondere auch Packformationen bestehend aus mehreren Packgütern oder Einzelverpackungen, insbesondere auch bestehend aus mehreren Behältern, Flaschen, Dosen oder dergleichen Einzelverpackungen, die mittels der aufgeschrumpften Schrumpffolie zu einer Verpackungseinheit oder zu einem Gebinde zusammengefasst werden.
Das Aufschrumpfen erfolgt hierbei durch einen Heißluft- oder Heißgasstrom, der nachstehend als Schrumpfgasstrom bezeichnet wird, mit dem die jeweilige, mit der Schrumpffolie versehene Packformation beaufschlagt wird, um die Schrumpffolie auf die Packformation zur Bildung der Verpackungseinheit aufzuschrumpfen. Insbesondere wird der Schrumpfgasstrom hierbei auf die Seiten der mit der Schrumpffolie umhüllten Packformation gerichtet, um die dortigen, sich überlappenden Enden der Schrumpffolie zu versiegeln, d.h. zu Verschweißen und/oder zu Verkleben.
Der Schrumpfgasstrom wird von einem Heizgas- oder Schrumpfgaserhitzer zur Verfügung gestellt, welcher wenigstens eine Heizanordnung aufweist, die insbesondere elektrisch oder mit einem gasförmigen Brennstoff betrieben wird, wobei natürlich auf Flüssigbrennstoffe grundsätzlich denkbar sind. Im letzten Fall weist der Heizgaserhitzer einen Brenner auf, der für ein Verbrennen des gasförmigen Brennstoffes in einer offenporigen, keramischen oder sintermetallischen Schicht ausgebildet ist und Wärmeenergie an den Schrumpfgasstrom abgibt, wie dies beispielsweise aus der DE 10 2007 030 264 B4 bekannt ist. GB1200898A offenbart auch eine Schrumpftunnelanlage. Nachteilig trifft bei bekannten Schrumpftunnelanlagen der Schrumpfgasstrom unkontrolliert auf die mit der Schrumpffolie umhüllten Packformationen auf, sodass der Wirkungsgrad des Aufschrumpfprozesses abhängig von der Umfangsform der zu verpackenden Packformation ist. Nachteilig kann hierdurch auch randseitiges Verfalten der Schrumpffolie entstehen.
Aufgabe der Erfindung ist es daher, eine Schrumpftunnelanlage und ein zugehöriges Verfahren aufzuzeigen, welches eine Verbesserung der Schrumpfqualität ermöglicht und einen Schrumpfprozess mit verbessertem Wirkungsgrad, insbesondere im Hinblick auf den Energieverbrauch ergibt. Die Aufgabe wird ausgehend von den Merkmalen des Oberbegriffs des Patentanspruchs 1 durch dessen kennzeichnende Merkmale gelöst.
Der wesentliche Aspekt der erfindungsgemäßen Schrumpftunnelanlage ist darin zu sehen, dass Leitmittel zum Einbringen des heißen Schrumpfgasstromes in den Tunnelinnenraum mit einer ersten entlang der Transportrichtung orientierten Strömungsrichtung und/oder einer zweiten entgegen der Transportrichtung orientierten Strömungsrichtung vorgesehen sind. Durch die zielgerichtete Zuführung des Schrumpfgasstromes in den Tunnelinnenraum und damit an die mit der Schrumpffolie umhüllten Packformationen werden fehlerhafte Schrumpfstellen vermieden, so dass sich eine deutliche Verbesserung der Qualität des Schrumpfprozesses, insbesondere bei Folienmultipacks mit bedruckter Folie, ergibt. Auch ergibt sich dadurch eine erkennbare Verbesserung des Wirkungsgrades des Schrumpfprozesses, insbesondere in energetischer Hinsicht.
Weiterhin vorteilhaft werden die Leitmittel durch Luftleitmittel gebildet, welche den heißen Schrumpfgasstrom derart lenken, dass dieser in erster und/oder zweiter Strömungsrichtung in den Tunnelinnenraum eintritt. Die den Schrumpfgasstrom bildende Heißluft kann damit besonders vorteilhaft zentral erzeugt werden und wird dann über die Luftleitmittel mit vorgegebener Strömungsrichtung in den Tunnelinnenraum eingeführt.
Vorzugsweise ist der Schrumpftunnelinnenraum in eine Einlaufzone und eine sich daran anschließende Auslaufzone unterteilt, wobei in der Einlaufzone erste Leitmittel zum Einbringen des heißen Schrumpfgasstromes mit erster Strömungsrichtung und in der Auslaufzone zweite Leitmittel zum Einbringen des heißen Schrumpfgasstromes mit zweiter Strömungsrichtung vorgesehen sind. Besonders vorteilhaft legt sich in der Einlaufzone die Rückseite der Schrumpffolie an der Packformation an und die Vorderseite der Schrumpffolie hebt sich von der Packformation ab. Analog hierzu legt sich in der Auslaufzone die Vorderseite der Schrumpffolie an der Packformation an und die Rückseite der Schrumpffolie hebt sich von der Packformation ab. Durch dieses gerichtete Beaufschlagen der Schrumpffolie mit dem heißen Schrumpfgasstrom ergibt sich eine erhebliche Verbesserung des Schrumpfergebnisses.
Vorteilhaft sind die Leitmittel derart ausgebildet, dass der in den Tunnelinnenraum eingebrachte heiße Schrumpfgasstrom in Transportrichtung stetig ansteigt. Vorzugsweise sind die Leitmittel zur Erzeugung eines gleichmäßig über die Höhe des Tunnelinnenraumes verteilten Schrumpfgasstromes ausgebildet. Auch durch diese Maßnahmen kann die Qualität des Schrumpfprozess deutlich verbessert werden. Erfindungsgemäß ist der Tunnelinnenraum durch zumindest zwei seitliche Tunnelwandungen begrenzt, wobei die Leitmittel entlang der seitlichen Tunnelwandungen angeordnet und/oder zumindest teilweise durch die seitlichen Tunnelwandungen selbst gebildet und/oder in diese integriert sind. Die seitlichen Tunnelwandungen sind insbesondere aus Metallblechen hergestellt, die eine Vielzahl von Austrittsöffnungen zum Einbringen des Schrumpfgasstromes in den Tunnelinnenraum aufweisen, welche die Leitmittel bilden. Hierbei sind die Austrittsöffnungen derart geformt, dass dem durch die Austrittsöffnungen austretenden Schrumpfgasstrom eine erste oder zweite Strömungsrichtung aufgeprägt wird. Der die Austrittsöffnungen umgebende Bereich der seitlichen Tunnelwandungen weist eine in Richtung des Tunnelinnenraumes orientierte gewölbte Kontur auf, so dass die Austrittsöffnungen und der diese umgebende Bereich der seitlichen Tunnelwandungen eine düsenartige Struktur bilden. Erfindungsgemäß werden die Austrittsöffnungen durch Stanzen oder Lasern in die seitlichen Tunnelwandungen eingebracht und die gewölbte Kontur des die Austrittsöffnungen umgebenden Bereiches anschließend durch Prägen erzeugt. Der Durchmesser der Austrittsöffnungen nimmt vorzugsweise entlang des Tunnelinnenraumes zu. Durch die beschriebene erfindungsgemäße Ausbildung der seitlichen Tunnelwandungen ergeben sich einfache und kostengünstig herstellbare Leitmittel zum Einbringen des heißen Schrumpfgasstromes in den Tunnelinnenraum mit vorgegebener, zielgerichteter Strömungsrichtung.
Weiterhin vorteilhaft sind die dem Transporteur unmittelbar benachbarten Austrittsöffnungen schlitzartig ausgebildet. Vorteilhaft wird hierdurch ein Anheben der freien Enden der Schrupffolie und damit ein verbessertes Schrumpfergebnis erzielt.

Weiterhin vorteilhaft werden die mit der Schrumpffolie umhüllten Packformationen in einer Einlasszone des Tunnelinnenraumes in erster Strömungsrichtung mit dem heißen Schrumpfgasstromes und in einer Auslasszone des Tunnelinnenraumes in zweiter Strömungsrichtung mit dem heißen Schrumpfgasstromes beaufschlagt. Vorzugsweise wird dem heißen Schrumpfgasstromes durch entlang der seitlichen Tunnelwandungen vorgesehene Leitmittel die erste oder zweite Strömungsrichtung aufgeprägt.
Die Ausdrücke "im Wesentlichen" oder "näherungweise" oder "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.
Weiterbildungen, Vorteile und Anwendungsmöglichkeiten der Erfindung ergeben sich auch aus der nachfolgenden Beschreibung von Ausführungsbeispielen und aus den Figuren. Dabei sind alle beschriebenen und/oder bildlich dargestellten Merkmale für sich oder in beliebiger Kombination grundsätzlich Gegenstand der Erfindung, unabhängig von ihrer Zusammenfassung in den Ansprüchen oder deren Rückbeziehung. Auch wird der Inhalt der Ansprüche zu einem Bestandteil der Beschreibung gemacht.
Die Erfindung wird im Folgenden anhand der Figuren an Ausführungsbeispielen näher erläutert. Es zeigen:
- Fig. 1: beispielhaft ein vereinfachter schematischer Längsschnitt durch eine erfindungsgemäße Schrumpftunnelanlage,
- Fig.2: beispielhaft eine Draufsicht auf eine seitliche Wandung des Tunnelgehäuses,
- Fig.3: beispielhaft eine Schnitt entlang der Achse I-I durch die Wandung gemäß Figur 2,
- Fig. 4: beispielhaft ein vereinfachter schematischer Querschnitt durch eine erfindungsgemäße Schrumpftunnelanlage
- Fig. 5: beispielhaft eine Draufsicht auf eine alternative Ausführungsform der seitlichen Wandung des Tunnelgehäuses und
- Fig. 6: beispielhaft einen Schnitt entlang der Achse II-II durch die Wandung gemäß Figur 5.

In den Figuren 1 und 3 ist mit 1 allgemein eine erfindungsgemäße Schrumpftunnelanlage bezeichnet, welche zum Aufschrumpfen einer Schrumpffolie 2 auf eine Packformation 3 vorgesehen ist.

Unter einer Packformation 3 im Sinne der Erfindung werden unterschiedlichste, mit Schrumpffolie 2 zu verpackenden Packgüter verstanden, insbesondere auch Packformationen 3 bestehend aus mehreren Packgütern oder Einzelverpackungen, insbesondere auch bestehend aus mehreren Behältern, Flaschen, Dosen oder dergleichen Einzelverpackungen, die nach Aufschrumpfen der Schrumpffolie 2 eine Verpackungseinheit 4 oder ein Gebinde bilden. Vorzugsweise ist eine Verpackungseinheit 4 durch einen Folienmultipack mit bedruckter Folie gebildet.

Die Schrumpftunnelanlage 1 umfasst zumindest ein Tunnelgehäuse 5, welches vorzugsweise mehrteilig ausgebildet ist und einen Tunnelinnenraum 6 umschließt. Der Tunnelinnenraum 6 ist vorzugsweise durch zumindest zwei gegenüberliegende seitliche Tunnelwandungen 5.1, 5.2 und eine obere und untere Tunnelwandung 5.3, 5.4 nach Außen abgeschlossen. Die Tunnelwandungen 5.1 bis 5.4 sind im Tunnelgehäuse 5 aufgenommen bzw. bilden dieses zumindest teilweise aus.

Ferner weist das Tunnelgehäuse 5 einen Tunneleinlauf 5a, an dem die mit der Schrumpffolie 2 versehenen Packformationen 3 mittels eines sich durch den Tunnelinnenraum 6 verlaufenden Transporteurs 7, vorzugsweise eines Transportbandes in den Tunnelinnenraum 6 hineinbewegt werden, sowie einen Tunnelauslauf 5b, an welchem die Gebinde 4 aus Packformation 3 und aufgeschrumpfter Schrumpffolie 2 den Tunnelinnenraum 6 wieder verlassen. Der Tunnelinnenraum 6 weist eine Einlaufzone EZ und eine daran anschließende Auslaufzone AZ auf, welche zwischen dem Tunneleinlauf 5a und dem Tunnelauslauf 5b vorgesehen sind.

Zum Aufschrumpfen der Schrumpffolie 2 wird die mit der Schrumpffolie 2 umgebende Packformation 3 im Tunnelinnenraum 6 mit einem heißen Schrumpfgasstrom 8, insbesondere Heißluft beaufschlagt. Durch die hierdurch erzeugte Hitzeeinwirkung wird die die Packformation 3 umhüllende Schrumpffolie 2 derart geschrumpft, dass eine die äußere Form der Packformation 3 näherungsweise nachbildende Einhüllung entsteht, welche die Packformation 3 straff umgibt und damit die Verpackungseinheit oder ein Gebinde 4 entsteht.

Die den Schrumpfgasstrom 8 bildende Heißluft wird in zumindest einer Heiz-/Gebläseanordnung 9, 9' erzeugt und über ein entsprechendes Rohrverteilersystem 9" über in den seitlichen Tunnelwandungen 5.1, 5.2 vorgesehene erste Austrittsöffnungen 11 und zumindest in der unteren Tunnelwandung 5.4 vorgesehene zweite Austrittsöffnungen 12 dem Tunnelinnenraum 6 zugeführt. Die bereits im Tunnelinnenraum 6 befindliche zumindest teilweise abgekühlte Heißluft wird mittels der Heiz-/Gebläseanordnung 9, 9' aus dem Tunnelinnenraum 6, vorzugsweise über zumindest eine in der oberen Tunnelwandung 5.3 vorgesehene Absaugöffnung 13 abgesaugt und erneut über die Heiz-/Gebläseanordnung 9, 9' erhitzt. Vorzugsweise ist hierzu die Heiz-/Gebläseanordnung 9, 9' oberhalb des Tunnelinnenraumes 7 angeordnet.

Erfindungsgemäß weist die Schrumpftunnelanlage 1 Leitmittel 14, 15 zum Einbringen des heißen Schrumpfgasstromes 8 mit einer ersten entlang der Transportrichtung (TR) orientierten Strömungsrichtung SR1 und/oder einer zweiten entgegen der Transportrichtung (TR) orientierten Strömungsrichtung SR2 auf, wobei die Leitmittel 14, 15 insbesondere zum zielgerichteten Beaufschlagen der die Packformation 3 umhüllenden Schrumpffolie 2 mit dem heißen Schrumpfgasstromes 8 vorgesehen sind.

Die Leitmittel 14, 15 sind hierbei durch Luftleitmittel gebildet, welche die von den Heiz-/Gebläseanordnungen 9, 9' erzeugten heißen Schrumpfgasstrom 8 derart lenken, dass dieser in erster und zweiter Strömungsrichtung SR1, SR2 in den Tunnelinnenraum 6 eintritt.

Vorzugsweise sind in der Einlaufzone EZ erste Leitmittel 14 zum Einbringen des heißen Schrumpfgasstromes 8 mit ersten Strömungsrichtung SR1 und in der Auslaufzone AZ zweite Leitmittel 15 zum Einbringen des heißen Schrumpfgasstromes 8 mit zweiter Strömungsrichtung SR2 in der erfindungsgemäßen Schrumpftunnelanlage 1 vorgesehen. Im Übergangsbereich zwischen der Einlauf- und Auslaufzone EZ, AZ erfolgt somit ein Richtungswechsel des in den Tunnelinnenraum 6 eingebrachten Schrumpfgasstromes 8.

Weiterhin vorteilhaft sind die ersten und/oder zweiten Leitmittel 14, 15 derart ausgebildet, dass entlang der Einlauf- und Auslaufzone EZ, AZ ein jeweils vorzugsweise stetig ansteigender heißer, erfindungsgemäß gerichteter Schrumpfgasstrom 8 erzeugt wird. Die ersten und/oder zweiten Leitmittel 14, 15 sind hierzu vorzugsweise entlang der seitlichen Tunnelwandungen 5.1, 5.2 angeordnet und/oder zumindest teilweise durch die seitlichen Tunnelwandungen 5.1, 5.2 selbst gebildet und/oder in diese integriert. Vorzugsweise sind die Leitmittel 14, 15 auch zur Erzeugung eines gleichmäßig über die Höhe der Verpackungseinheiten 4 bzw. über die Höhe des Tunnelinnenraumes 6 verteilten Schrumpfgasstromes 8 ausgebildet.

Durch die Erfindung werden die seitlich über die Packformation 3 überstehenden freien Enden der Schrumpffolie 2 besonders vorteilhaft mit dem gerichteten heißen Schrumpfgasstrom 8 beaufschlagt, und zwar abwechselnd. Hierdurch werden die freien Ende derart umgeschlagen, dass diese an den nicht von der Schrumpffolie 2 umhüllten, d.h. offenen Stirnseiten 3' der Packformation 3 zur Anlage gelangen. Durch die entgegensetzt orientierten Strömungsrichtungen SR1, SR2 werden die in Transportrichtung TR orientierten seitlich über die Packformation 3 überstehenden freien Enden der Schrumpffolie 2 und die diesen gegenüberliegenden entgegen der Transportrichtung TR orientierten seitlich über die Packformation 3 überstehenden freien Enden der Schrumpffolie 2 in für den Schrumpfprozess optimaler Weise an die Stirnseiten 3' der Packformation 3 umgeschlagen und können somit deutlich verminderter Faltenbildung aufgeschrumpft werden. Hierbei entsteht eine fensterartige Öffnung 4', welche die Sicht auf den nicht mit der Schrumpffolie 2 umgebenden Abschnitt der Packformation 3 freigibt.

Hierzu werden die mit der Schrumpffolie 2 umgebenen Packformationen 3 derart der Schrumpftunnelanlage 1 zugeführt, dass die offenen Stirnseiten 3' der Packformationen 3 zu den gegenüberliegenden seitlichen Tunnelwandungen 5.1, 5.2 orientiert sind, d.h. der in erster oder zweiter Strömungsrichtung SR1, SR2 ausgerichtete Schrumpfgasstrom 8 verläuft vorzugsweise tangential zu den offenen Stirnseiten 3' der Packformationen 3. Zum Aufschrumpfen der Schrumpffolie 2 wird vorzugsweise Heißluft mit einer Temperatur im Bereich von 160 bis 230°C verwendet. Erfindungsgemäß sind die seitlichen Tunnelwandungen 5.1, 5.2 in Form von Metallblechen realisiert, welche eine Vielzahl von ersten Austrittsöffnungen 11 zum Einbringen der Heißluft bzw. des Schrumpfgasstromes 8 in den Tunnelinnenraum 6 aufweisen. Die erfindungsgemäßen Leitmittel 14, 15 sind durch die ersten Austrittsöffnungen 11 gebildet, die derart geformt sind, dass hierdurch dem durch die ersten Austrittsöffnungen 11 austretenden Schrumpfgasstrom 8 eine erste oder zweite Strömungsrichtung SR1, SR2 aufgeprägt wird. Erfindungsgemäß wird dies dadurch erreicht, dass der die ersten Austrittsöffnungen 11 umgebende Bereich 16 der seitlichen Tunnelwandungen 5.1, 5.2 nach dem Einbringen der ersten Austrittsöffnungen 11, vorzugsweise durch Stanzen, mit einem entsprechenden Prägewerkzeug beaufschlagt wird. Hierdurch werden die die ersten Austrittsöffnungen 11 umgebenden Bereiche 16 in den seitlichen Tunnelwandungen 5.1, 5.2 derart geprägt, dass diese eine nach außen gewölbte Kontur aufweisen, wobei die Wölbung in Richtung des Tunnelinnenraumes 6 orientiert ist. In Fig. 2 ist beispielhaft eine Draufsicht auf einen Abschnitt einer derartigen Tunnelwandungen 5.1, 5.2 mit erfindungsgemäß ausgebildeten ersten Austrittsöffnungen 10 dargestellt. Fig. 3 zeigt einen Schnitt entlang der Linie I-I durch die Tunnelwandungen 5.1, 5.2 und die erfindungsgemäß ausgebildeten ersten Austrittsöffnungen 10 gemäß Fig. 2. Die ersten Austrittsöffnungen 11 bilden somit zusammen mit den gewölbten Bereichen 16 eine düsenartige Struktur aus.
Der in der Einlaufzone EZ angeordnete Teil der ersten Austrittsöffnungen 11 ist derart geformt, dass diese ein Ausströmen des Schrumpfgasstromes 8 in erster Strömungsrichtung SR 1 und damit in Transportrichtung TR bewirken, wohingegen der in der Auslaufzone AZ angeordnete Teil der ersten Austrittsöffnungen 11 dem Schrumpfgasstrom 8 die zweite Strömungsrichtung SR2 entgegen der Transportrichtung TR aufprägt.

Die Durchmesser der düsenartig ausgebildeten ersten Austrittsöffnungen 11 nehmen in einer vorteilhaften Ausführungsvariante in Transportrichtung TR zu, so dass auch die Stärke des über die ersten Austrittsöffnungen 11 in den Tunnelinnenraum 6 eingebrachten Schrumpfgasstromes 8 in Transportrichtung TR zunimmt. Vorteilhaft werden hierdurch die Schrumpffolien 2 abwechselnd in und entgegen der Transportrichtung TR mit dem Schrumpfgasstrom 8 beaufschlagt und damit die Vorder- bzw. Rückseite der Schrumpffolie 2 von der Packformation 3 abgehoben, wodurch ein deutlich verbessertes Schrumpfergebnis erzielt wird.

Figur 4 zeigt beispielhaft einen Querschnitt durch die erfindungsgemäße Schrumpftunnelanlage 1 in Transportrichtung TR auf die Rückseite der Schrumpffolie 2. Nach dem Zuführen der mit der Schrumpffolie 2 umhüllten Packformation 3 in den Tunnelinnenraum 6 wird in der Einlaufzone EZ mittels des in Transportrichtung TR gerichteten Schrumpfgasstromes 8, welcher aus den gegenüberliegenden seitlichen Tunnelwandungen 5.1, 5.2 austritt, die seitlich Packformation 3 über die überstehenden freien Enden der Schrumpffolie 2 in Transportrichtung TR geblasen. Die Rückseite der Schrumpffolie 2 legt sich dadurch an die Packformation 3 an, wohingegen die Vorderseite der Schrumpffolie 2 von der Packformation 3 abgehoben wird. Im Übergangsbereich zwischen der Einlaufzone EZ und der Auslaufzone AZ erfolgt ein Wechsel der Strömungsrichtung SR1, SR2 des Schrumpfgasstromes 8. Dadurch bedingt wird in der Auslaufzone AZ die Packformation 3 nunmehr mit einem entgegen der Transportrichtung TR gerichteten s Schrumpfgasstrom 8 beaufschlagt. Die gegenüberliegenden weiteren freien Enden der Schrumpffolie 2 werden entgegen der Transportrichtung TR geblasen, d.h. die Vorderseite der Schrumpffolie 2 legt sich an der Packformation 3 an und die Rückseite wird von der Packformation 3 abgehoben.

In einer bevorzugten Ausführungsvariante gemäß Figur 1 sind zwei Heiz-/Gebläseanordnungen 9, 9' in der Schrumpftunnelanlage 1 vorgesehen, und zwar eine erste Heiz-/Gebläseanordnungen 9 im Bereich der Einlasszone EZ und eine zweite Heiz-Gebläseanordnung 9' im Bereich der Auslasszone EZ. Die erste Heiz-/Gebläseanordnungen 9 weist eine erste Gebläseeinheit 9.1 und eine mit dieser zusammenwirkende erste Heizeinheit 9.2 auf. Über die Gebläseeinheit 9.1 wird Ende der Einlaufzone EZ Luft über die zumindest eine Absaugöffnung 13 aus dem Tunnelinnenraum 6 angesaugt und der ersten Heizeinheit 9.1 zur Erhitzung dieser zugeführt. Die von der ersten Heizeinheit 9.1 erzeugte Heißluft wird über das Rohrverteilersystem 10 zumindest an die ersten in der Einlasszone EZ vorgesehenen Auslassöffnungen 11 geführt und über diese dem Tunnelinnenraum 6 zugeführt.

Analog hierzu weist die zweite Heiz-/Gebläseanordnungen 9' eine zweite Gebläseeinheit 9.1' und eine mit dieser zusammenwirkende zweite Heizeinheit 9.2' auf. Über die zweite Gebläseeinheit 9.1' wird am Anfang der Auslaufzone AZ Luft über die zumindest eine weiter Absaugöffnung 13 aus dem Tunnelinnenraum 6 angesaugt und der zweiten Heizeinheit 9.2' zur Erhitzung dieser zugeführt. Die von der zweiten Heizeinheit 9.2' erzeugte Heißluft wird über das Verteilrohrsystem 9" zumindest an die ersten in der Auslaufzone AZ angeordneten Auslassöffnungen 11 geführt und über diese dem Tunnelinnenraum 6 zugeführt.

Der Abstand und der Durchmesser der ersten Austrittsöffnungen 11 wird hierbei an die für den Schrumpfprozess erforderliche Stärke des Schrumpfgasstromes 8 angepasst, wobei besonders vorteilhaft die ersten Austrittsöffnungen 11 mittels eines Stanz- oder Laserverfahren in die durch ein Metallblech gebildeten seitlichen Tunnelwände 5.1, 5.2 eingebracht werden und anschließend durch geeignetes Prägen die die ersten Austrittsöffnungen 10 umgebenden Bereiche 16 zur Erzeugung der ersten und zweiten Leitmittel 14, 15 entsprechend verformt werden, so dass sich die gewünschte düsenartige Struktur ergibt.

Die gewölbte Kontur der Bereiche 16 kann in Draufsicht beispielsweise kreisförmig oder oval ausgebildet sein, wobei die ersten Austrittsöffnungen 11 jeweils in dem in oder entgegen der Transportrichtung TR orientierten Randabschnitt der gewölbten Bereiche 16 zu liegen kommen, d.h. die ersten Austrittsöffnungen 11 sind bezogen auf die gewölbten Bereiche 16 exzentrisch angeordnet.

Auch kann die erfindungsgemäße Schlumpftunnelanlage 1 zumindest einen Temperatursensor (nicht in den Figuren dargestellt) aufweisen, über welchen die im Tunnelinnenraum 6 vorliegende Temperatur der Heißluft bzw. des zugeführten Schrumpfgasstromes 8 gemessen und anschließend die Heiz-/Gebläseanordnungen 9, 9' entsprechend geregelt werden. Über entsprechende unter dem Transporteur 7 vorgesehen Unterluftzonen werden die mit der Schrumpffolie 2 umgebenen Packformationen 3 über die zweiten Auslassöffnungen 12 mit der erzeugten Heißluft beaufschlagt, und zwar vorzugsweise in einer senkrecht oder näherungsweise senkrecht zur Transportrichtung TR verlaufenden Strömungsrichtung.

Vorzugsweise sind die ersten Austrittsöffnungen 11 matrixartig verteilt auf den seitlichen Tunnelwandungen 5.1, 5.2 vorgesehen, d.h. in Reihen und Spalten angeordnet.

In einer weiteren Ausführungsvariante der Erfindung gemäß der Figuren 5 und 6 ist ein Teil der in den seitlichen Tunnelwandungen 5.1, 5.2 vorgesehenen Austrittsöffnungen 11', und zwar diejenigen die sich unmittelbar an den Transporteur 6 im Tunnelinnenraum 6 anschließen, schlitzartig ausgebildet. Durch das Einbringen jeweils zweier gegenüberliegender teilrechteckförmiger Ausstanzungen in die seitlichen Tunnelwandungen 5.1, 5.2 und entsprechendes Verbiegen des teilausgestanzten Wandabschnittes der seitlichen Tunnelwandungen 5.1, 5.2 bildet sich zwei gegenüberliegende schlitzartige Öffnungen 11' und ein Leitblechabschnitt 17 aus. Durch diese schlitzartig ausgebildeten Austrittsöffnungen 11', von denen vorzugsweise mehrere entlang des Transporteurs 6 in den seitlichen Tunnelwandungen 5.1, 5.2 vorgesehen sind, ist eine gezielte Beaufschlagung der stirnseitig überstehenden freien Enden der Schrumpffolie 2 möglich, insbesondere wird der in Richtung des Transporteurs 6 orientierte Abschnitt der freien Enden der Schrumpffolie 2 angehoben und in Richtung der Stirnseite 3' der Packformation 3 geführt. Figur 6 zeigt einen Schnitt entlang der Schnittlinie II-II durch eine schlitzartige Öffnung 11' und den zugehörigen Leitblechabschnitt 17.

Die Erfindung wurde voranstehend an Ausführungsbeispielen beschrieben. Es versteht sich, dass eine Vielzahl von Änderungen oder Abwandlungen möglich sind, ohne dass dadurch der der Erfindung zugrundeliegende Erfindungsgedanke verlassen wird.

### Bezugszeichenliste

- 1: Schrumpftunnelanlage
- 2: Schrumpffolie
- 3: Packformation
- 3': Stirnseite
- 4: Verpackungseinheit
- 4': fensterartige Öffnung
- 5: Tunnelgehäuse
- 5a: Tunneleinlass
- 5b: Tunnelauslass
- 5.1: seitliche Tunnelwandung
- 5.2: seitliche Tunnelwandung
- 5.3: obere Tunnelwandung
- 5.4: untere Tunnelwandung
- 6: Tunnelinnenraum
- 7: Transporteur
- 8: Schrumpfgasstrom
- 9: erste Heiz-/Gebläseanordnung
- 9': zweite Heiz-/Gebläseanordnung
- 9.1: erste Gebläseeinheit
- 9.2: erste Heizeinheit
- 9.1': zweite Gebläseeinheit
- 9.2': zweite Heizeinheit
- 10: Rohrverteilersystem
- 11: erste Austrittsöffnungen
- 11': schlitzartige Austrittsöffnungen
- 12: zweite Austrittsöffnungen
- 13: Absaugöffnungen
- 14: erste Leitmittel
- 15: zweite Leitmittel
- 16: Bereiche
- 17: Leitblechabschnitt

- AZ: Auslaufzone
- EZ: Einlaufzone
- SR1: erste Strömungsrichtung
- SR2: zweite Strömungsrichtung
- TR: Transportrichtung

## Patentansprüche

1. Schrumpftunnelanlage zum Aufschrumpfen von Schrumpffolien (2) auf Packformationen (3), mit einem einen Tunnelinnenraum (6) umschließenden Tunnelgehäuse (5), bei der die mit der Schrumpffolie (2) umhüllten Packformationen (2) mittels zumindest eines Transporteurs (7) in einer Transportrichtung (TR) durch den Tunnelinnenraum (6) bewegbar sind und zum Aufschrumpfen der Schrumpffolie (2) im Tunnelinnenraum (6) mit einem heißen Schrumpfgasstromes (8) beaufschlagt werden, wobei Leitmittel (14, 15) zum Einbringen des heißen Schrumpfgasstromes (8) in den Tunnelinnenraum (6) mit einer ersten entlang der Transportrichtung (TR) orientierten Strömungsrichtung (SR1) und/oder einer zweiten entgegen der Transportrichtung (TR) orientierten Strömungsrichtung (SR2) vorgesehen sind, wobei der Tunnelinnenraum (6) durch zumindest zwei seitliche Tunnelwandungen (5.1, 5.2) begrenzt wird, wobei die Leitmittel (14, 15) zumindest teilweise durch die seitlichen Tunnelwandungen (5.1, 5.2) selbst gebildet und/oder in diese integriert sind, wobei die seitlichen Tunnelwandungen (5.1, 5.2) aus Metallblechen hergestellt sind, die eine Vielzahl von Austrittsöffnungen (11) zum Einbringen des Schrumpfgasstromes (8) in den Tunnelinnenraum (6) aufweisen, welche die Leitmittel (14, 15) bilden, **dadurch gekennzeichnet, dass** die Austrittsöffnungen (11) durch Stanzen oder Lasern in die seitlichen Tunnelwandungen (5.1, 5.2) eingebracht sind und dass die gewölbte Kontur des die Austrittsöffnungen (11) umgebenden Bereiches (16) durch Prägen erzeugt ist, wobei die ersten Austrittsöffnungen (11) jeweils in dem in oder entgegen der Transportrichtung (TR) orientierten Randabschnitt der gewölbten Bereiche (16) zu liegen kommen, die ersten Austrittsöffnungen (11) also bezogen auf die gewölbten Bereiche (16) exzentrisch angeordnet sind.

2. Schrumpftunnelanlage nach Anspruch 1, **dadurch gekennzeichnet, dass** die Leitmittel (14, 15) durch Luftleitmittel gebildet, welche den heißen Schrumpfgasstrom (8) derart lenken, dass dieser in erster und/oder zweiter Strömungsrichtung (SR1, SR2) in den Tunnelinnenraum (6) eintritt.

3. Schrumpftunnelanlage nach Anspruch 1 oder 2, **dadurch gekennzeichnet, dass** der Schrumpftunnelinnenraum (6) eine Einlaufzone (EZ) und eine sich daran anschließende Auslaufzone (AZ) aufweist und dass in der Einlaufzone (EZ) erste Leitmittel (14) zum Einbringen des heißen Schrumpfgasstromes (8) mit ersten Strömungsrichtung (SR1) und in der Auslaufzone (AZ) zweite Leitmittel (15) zum Einbringen des heißen Schrumpfgasstromes (8) mit zweiter Strömungsrichtung (SR2) vorgesehen sind.

4. Schrumpftunnelanlage nach einem der Ansprüche 1 bis 3, **dadurch gekennzeichnet, dass** die Leitmittel (14, 15) derart ausgebildet, dass der in den Tunnelinnenraum (6) eingebrachte heiße Schrumpfgasstrom (8) in Transportrichtung (TR) stetig ansteigt.

5. Schrumpftunnelanlage nach einem der Ansprüche 1 bis 4, **dadurch gekennzeichnet, dass** die Leitmittel (14, 15) zur Erzeugung eines gleichmäßig über die Höhe des Tunnelinnenraumes (6) verteilten Schrumpfgasstromes (8) ausgebildet sind.

6. Schrumpftunnelanlage einem der Ansprüche 1 bis 4, **dadurch gekennzeichnet, dass** die Austrittsöffnungen (11) derart geformt sind, dass dem durch die Austrittsöffnungen (11) austretende Schrumpfgasstrom (8) eine erste oder zweite Strömungsrichtung (SR1, SR2) aufgeprägt wird.

7. Schrumpftunnelanlage nach Anspruch 6, **dadurch gekennzeichnet, dass** der die Austrittsöffnungen (11) umgebende Bereich (16) der seitlichen Tunnelwandungen (5.1, 5.2) eine in Richtung des Tunnelinnenraumes (6) orientierte gewölbte Kontur aufweist.

8. Schrumpftunnelanlage nach einem der Ansprüche 6 bis 7, **dadurch gekennzeichnet, dass** die Austrittsöffnungen (11) und der diese umgebende Bereich (16) der seitlichen Tunnelwandungen (5.1, 5.2) eine düsenartige Struktur bilden.

9. Schrumpftunnelanlage nach einem der vorhergehenden Ansprüche, **dadurch gekennzeichnet, dass** der Durchmesser der Austrittsöffnungen (11) entlang des Tunnelinnenraumes (6) zunimmt.

10. Schrumpftunnelanlage nach Anspruch 9, **dadurch gekennzeichnet, dass** die dem Transporteur (6) unmittelbar benachbarten Austrittsöffnungen (11') schlitzartig ausgebildet sind.

## Claims

1. Shrink tunnel system for shrinking shrink films (2) onto package formations (3) with a tunnel housing (5) that encloses a tunnel interior (6), wherein the package formations (3) covered with the shrink film (2) can be moved through the tunnel interior (6) in a conveying direction (TR) by means of at least one conveyor (7) and a hot shrinking gas flow (8) is applied to said package formations in the tunnel interior (6) in order to shrink the shrink film (2) onto said package formations, wherein guide means (14,15) are provided in order to introduce the hot shrinking gas flow (8) into the tunnel interior (6) with a first flow direction (SR1) oriented along the conveying direction (TR) and/or a second flow direction (SR2) oriented against the conveying direction (TR), wherein the tunnel interior (6) is delimited by at least two lateral tunnel walls (5.1, 5.2), wherein the guide means (14, 15) are at least partially formed by the lateral tunnel walls (5.1, 5.2) themselves and/or are integrated into these, wherein the lateral tunnel walls (5.1, 5.2) are produced from metal sheets, which comprise a plurality of outlet openings (11) for introducing the shrinking gas flow (8) into the tunnel interior (6), which form the guide means (14, 15), **characterised in that** the outlet openings (11) are introduced into the lateral tunnel walls (5.1, 5.2) by punching or laser cutting, and that the cambered contour of the region (16) surrounding the outlet openings (11) is produced by embossing, wherein the first outlet openings (11) come to lie in each case in the edge section of the cambered region (16) in or against the conveying direction (TR), i.e. the first outlet openings (11) are arranged eccentrically in relation to the cambered regions (16).

2. Shrink tunnel system according to claim 1, **characterised in that** the guide means (14, 15) are formed by air guide means, which deflect the hot shrinking gas flow (8) in such a way that it enters the tunnel interior (6) in the first and/or second flow direction (SR1, SR2).

3. Shrink tunnel system according to claim 1 or 2, **characterised in that** the shrink tunnel interior (6) comprises an inlet zone (EZ) and connected to this an outlet zone (AZ), and that in the inlet zone (EZ) first guide means (14) are provided for introducing the hot shrinking gas flow (8) with the first flow direction (SR1) and in the outlet zone (AZ) second guide means (15) are provided for introducing the hot shrinking gas flow (8) with the second flow direction (SR2).

4. Shrink tunnel system according to any one of claims 1 to 3, **characterised in that** the guide means (14, 15) are configured in such a way that the hot shrinking gas flow (8) introduced into the tunnel interior (6) increases steadily in the conveying direction (TR).

5. Shrink tunnel system according to any one of claims 1 to 4, **characterised in that** the guide means (14, 15) are configured such as to produce a shrinking gas flow (8) distributed uniformly over the height of the tunnel interior (6).

6. Shrink tunnel system according to any one of claims 1 to 4, **characterised in that** the outlet openings (11) are formed in such a way that a first or second flow direction (SR1, SR2) is imposed on the shrinking gas flow (8) emerging through the outlet openings (11).

7. Shrink tunnel system according to claim 6, **characterised in that** the region (16) of the lateral tunnel walls (5.1, 5.2) surrounding the outlet openings (11) exhibits a cambered contour oriented in the direction of the tunnel interior (6).

8. Shrink tunnel system according to any one of claims 6 to 7, **characterised in that** the outlet openings (11) and the region (16) of the lateral tunnel walls (5.1, 5.2) surrounding them form a nozzle-like structure.

9. Shrink tunnel system according to any one of the preceding claims, **characterised in that** the diameter of the outlet openings (11) increases along the tunnel interior (6).

10. Shrink tunnel system according to claim 9, **characterised in that** the outlet openings (11') immediately adjacent to the conveyor (7) are configured in the form of slits.

## Revendications

1. Système de tunnel de rétraction permettant de rétracter des films rétractables (2) sur des emballages (3), avec un carter de tunnel (5) renfermant un espace intérieur de tunnel (6), où les emballages (2) enveloppés par le film rétractable (2) peuvent être déplacés au moyen d'au moins un transporteur (7) dans une direction de transport (TR) à travers l'espace intérieur de tunnel (6) et être soumis dans l'espace intérieur de tunnel (6) à l'action d'un flux de gaz de rétraction chaud (8) pour la rétraction du film rétractable (2), dans lequel des moyens de guidage (14, 15) sont prévus pour l'introduction du flux de gaz de rétraction chaud (8) dans l'espace intérieur de tunnel (6) dans une première direction d'écoulement (SR1) orientée dans le sens de la direction de transport (TR) et/ou dans une seconde direction d'écoulement (SR2) orientée en sens contraire de la direction de transport (TR), dans lequel l'espace intérieur de tunnel (6) est délimité par au moins deux parois de tunnel latérales (5.1, 5.2), dans lequel les moyens de guidage (14, 15) sont eux-mêmes formés au moins partiellement par les parois de tunnel latérales (5.1, 5.2) et/ou intégrés dans celles-ci, dans lequel les parois de tunnel latérales (5.1, 5.2) sont fabriquées en tôles métalliques qui comportent une pluralité d'ouvertures de sortie (11) pour l'introduction du flux de gaz de rétraction (8) dans l'espace intérieur de tunnel (6), lesquelles forment les moyens de guidage (14, 15), **caractérisé en ce que** les ouvertures de sortie (11) sont réalisées dans les parois de tunnel latérales (5.1, 5.2) par poinçonnage ou par laser et **en ce que** le contour bombé de la zone (16) entourant les ouvertures de sortie (11) est réalisé par estampage, dans lequel les premières ouvertures de sortie (11) viennent se placer dans la section de bord des zones bombées (16) orientée respectivement dans le sens ou dans le sens contraire de la direction de transport (TR), les premières ouvertures de sortie (11) sont donc agencées de manière excentrique par rapport aux zones bombées (16).

2. Système de tunnel de rétraction selon la revendication 1, **caractérisé en ce que** les moyens de guidage (14, 15) sont formés par des moyens de guidage d'air, lesquels guident le flux de gaz de rétraction chaud (8) de telle sorte que celui-ci entre dans l'espace intérieur de tunnel (6) dans la première et/ou seconde direction d'écoulement (SR1, SR2).

3. Système de tunnel de rétraction selon la revendication 1 ou 2, **caractérisé en ce que** l'espace intérieur de tunnel (6) comporte une zone d'entrée (EZ) et une zone de sortie (AZ) qui s'ensuit et **en ce que**, dans la zone d'entrée (EZ), des premiers moyens de guidage (14) sont prévus pour l'introduction du flux de gaz de rétraction chaud (8) dans la première direction d'écoulement (SR1) et, dans la zone de sortie (AZ), des seconds moyens de guidage (15) sont prévus pour l'introduction du flux de gaz de rétraction chaud (8) dans la seconde direction d'écoulement (SR2).

4. Système de tunnel de rétraction selon l'une quelconque des revendications 1 à 3, **caractérisé en ce que** les moyens de guidage (14, 15) sont formés de telle sorte que le flux de gaz de rétraction chaud (8) introduit dans l'espace intérieur de tunnel (6) augmente constamment dans la direction de transport (TR).

5. Système de tunnel de rétraction selon l'une quelconque des revendications 1 à 4, **caractérisé en ce que** les moyens de guidage (14, 15) sont formés pour générer un flux de gaz de rétraction (8) diffusé de manière homogène sur la hauteur de l'espace intérieur de tunnel (6).

6. Système de tunnel de rétraction selon l'une quelconque des revendications 1 à 4, **caractérisé en ce que** les ouvertures de sortie (11) sont formées de telle sorte qu'une première ou seconde direction d'écoulement (SR1, SR2) est appliquée au flux de gaz de rétraction (8) sortant à travers les ouvertures de sortie (11).

7. Système de tunnel de rétraction selon la revendication 6, **caractérisé en ce que** la zone (16) des parois de tunnel latérales (5.1, 5.2) entourant les ouvertures de sortie (11) présente un contour bombé orienté dans la direction de l'espace intérieur de tunnel (6).

8. Système de tunnel de rétraction selon l'une quelconque des revendications 6 à 7, **caractérisé en ce que** les ouvertures de sortie (11) et la zone (16) des parois de tunnel latérales (5.1, 5.2) entourant celles-ci forment une structure en forme de buse.

9. Système de tunnel de rétraction selon l'une quelconque des revendications précédentes, **caractérisé en ce que** le diamètre des ouvertures de sortie (11) augmente le long de l'espace intérieur de tunnel (6).

10. Système de tunnel de rétraction selon la revendication 9, **caractérisé en ce que** les ouvertures de sortie (11') directement adjacentes au transporteur (7) sont réalisées en forme de fente.
